# EUROPÄISCHE PATENTSCHRIFT

(11) **EP 1 149 752 B1**
(45) Veröffentlichungstag und Bekanntmachung des Hinweises auf die Patenterteilung: **18.05.2005**
(21) Anmeldenummer: 01250076.5
(22) Anmeldetag: 09.03.2001
(51) Int. Cl.: B61L 7/08

(54) **Einrichtung und Verfahren zum Ansteuern von Weichen**
Device and method for driving points
Dispositif et procédé de commande d'aiguilles

(30) Priorität: 26.04.2000 DE 10021271
(43) Veröffentlichungstag der Anmeldung: 31.10.2001
(73) Patentinhaber: SIEMENS AKTIENGESELLSCHAFT, 80333 München (DE)
(72) Erfinder: Ennulat, Dietrich, 38120 Braunschweig (DE); Frohn, Wolf-Georg, 38302 Wolfenbuettel (DE); Matthee, Volker, 38228 Salzgitter (DE)

(56) Entgegenhaltungen:
- DE-A- 19 606 894
- DE-A- 19 826 269
- DE-U- 29 713 060

## Beschreibung

Aus der Druckschrift "Mikrocomputer-gesteuertes Rangiersystem" (Sonderdruck der Fa. Siemens aus der Schweizerischen Bauzeitung 94 (1976) 36, Seiten 524 bis 527) sind eine Einrichtung und ein Verfahren zum Ansteuern von Weichen eines Gleisbereichs bekannt. Die vorbekannte Einrichtung weist eine Steuereinrichtung auf - in der Druckschrift "Zentrale Steuerung" genannt - , die mikrocomputer-gesteuert ist. Obwohl dies in der Druckschrift nicht detailliert angegeben ist, wird die vorbekannte Steuereinrichtung mit einer Stromversorgungseinrichtung ausgestattet sein, mit der Weichenumschaltstrom für das Umstellen der Weichen - zum Antrieb der Elektromotore der Weichen - bereitgestellt wird.

Der Erfindung liegt die Aufgabe zugrunde, eine Einrichtung zum Ansteuern von Weichen anzugeben, mit der trotz hoher Flexibilität bei der Weichenansteuerung eine Überlastung der die Weichenumschaltspannung bereitstellenden Stromversorgungseinrichtung zuverlässig vermieden wird.

Diese Aufgabe wird gelöst mit einer Einrichtung zum Ansteuern von Weichen eines Gleisbereichs mit einer Stromversorgungseinrichtung zum Bereitstellen von Weichenumschaltspannung und mit mindestens zwei voneinander unabhängigen, mit der Stromversorgungseinrichtung verbundenen Steuereinrichtungen, die zum Ansteuern der Weichen diese mit der Weichenumschaltspannung der Stromversorgungseinrichtung beaufschlagen, wobei die mindestens zwei Steuereinrichtungen derart ausgestaltet sind, dass jede von ihnen Weichenansteuerbefehle ausschließlich in einem eigenen, von dem der übrigen Steuereinrichtungen sich unterscheidenden Umschalt-Zeittakt erzeugt.

Ein wesentlicher Vorteil der erfindungsgemäßen Einrichtung ist darin zu sehen, dass die Einrichtung sehr flexibel betrieben werden kann, da zum Ansteuern der Weichen mindestens zwei voneinander unabhängige Steuereinrichtungen vorhanden sind. Dadurch ist es möglich, jeder der Steuereinrichtungen spezielle Aufgaben zuzuweisen; so kann beispielsweise eine der Steuereinrichtungen für den Ablaufbetrieb und eine andere Steuereinrichtung für das Stellen von Rangierstraßen oder für das Stellen elektrisch ortsbedienter Weichen speziell ausgestaltet sein. Ein weiterer wesentlicher Vorteil der erfindungsgemäßen Einrichtung besteht darin, dass die mindestens zwei Steuereinrichtungen derart ausgestaltet sind, dass jede von ihnen Weichenansteuerbefehle in einem eigenen, von dem der übrigen Steuereinrichtungen unterschiedlichen Umschalt-Zeittakt erzeugt; denn so wird vermieden, dass die Steuereinrichtungen allzu häufig genau gleichzeitig Weichenansteuerbefehle erzeugen. Ein genau gleichzeitiges Erzeugen von Weichenansteuerbefehlen führt nämlich wegen des hohen Motoranlaufstromes der Weichenantriebsmotore zu einer starken Belastung der den Weichenumschaltstrom bereitstellenden Stromversorgungseinrichtung.

Besonders zuverlässig lässt sich ein gleichzeitiges Erzeugen von Weichenansteuerbefehlen auf ein akzeptables Minimum reduzieren, wenn die Umschalt-Zeittakte der Steuereinrichtungen derart gewählt sind, dass ihre Periodendauer jeweils einem Vielfachen einer für die Einrichtung vorgegebenen Grundperiodendauer entspricht, und die Vielfachen mit Primzahlen gebildet sind; denn in diesem Fall kann ein gleichzeitiges Auftreten von Weichenansteuerbefehlen nämlich nur bei denjenigen Umschalt-Zeitschlitzen vorkommen, die dem Produkt der zur Bildung der Vielfachen herangezogenen Primzahlen entsprechen, was bei großen Primzahlen dann entsprechend selten ist.

Für die Praxis hat es sich bewährt, wenn die Vielfachen als solche Primzahlen sind; im Falle zweier Steuereinrichtungen können die Primzahlen beispielsweise 2 und 5 oder auch 3 und 7 sein.

Um eine ausreichende Zeitspanne zwischen den Umschaltvorgängen zu gewährleisten, wird es gemäß einer ersten Weiterbildung der erfindungsgemäßen Einrichtung als vorteilhaft angesehen, wenn die Grundperiodendauer mindestens so lang ist wie die Zeitkonstante des abklingenden Anlaufstromes der Weichenantriebe. Der Anlaufstrom beim Umschalten von Weichen ist nämlich beim Einschalten des Weichenantriebs, also innerhalb der ersten ca. 50 ms, besonders hoch, so dass ein gleichzeitiges Erzeugen von mehreren Weichenansteuerbefehlen innerhalb dieser Zeitspanne besonders zuverlässig vermieden werden sollte; dies wird durch einen Grundtakt mit einer Grundperiodendauer von beispielsweise mindestens 50 ms gewährleistet.

Die Weichenumlaufzeit von Weichen beträgt ca. 2 Sekunden, so dass bei einer Grundperiodendauer von ca. 50 ms und relativ kleinen Vielfachen bzw. Primzahlen trotz des zeitlich versetzten Erzeugens der Weichenansteuerbefehle ein zeitliches Überlappen der Weichenumlaufzeiten - d. h. also ein versetzt gleichzeitiges Umschalten mehrerer von einer Steuereinrichtung angesteuerter Weichen - auftreten kann; wird nämlich in einem Umschalt-Zeitschlitz ein Weichenansteuerbefehl erzeugt und wird in dem darauffolgenden Umschalt-Zeitschlitz ebenfalls wieder ein Weichenansteuerbefehl erzeugt, so wird bei einem zu kleinen zeitlichen Abstand zwischen den beiden Umschalt-Zeitschlitzen die nächste Weiche aktiviert, obwohl die zuvor aktivierte Weiche noch nicht vollständig umgelaufen ist. Es würde damit also zu einem gleichzeitigen, wenn auch zeitlich versetzten Umschalten mehrerer Weichen durch ein und dieselbe Steuereinrichtung kommen. Um sicherzustellen, dass die Zeitspanne zwischen jeweils zwei aufeinanderfolgenden Umschalt-Zeitschlitzen so groß ist, dass jede Steuereinrichtung jeweils erst dann wieder einen neuen Weichenansteuerbefehl erzeugt, wenn der jeweils zuvor erzeugte Weichenansteuerbefehl vollständig abgearbeitet ist, d.h. die zuvor angesteuerte Weiche vollständig umgelaufen ist, wird es gemäß einer zweiten Weiterbildung der erfindungsgemäßen Einrichtung als vorteilhaft angesehen, wenn die Grundperiodendauer mindestens so lang ist wie die Umlaufzeit der Weichen oder wenn das Produkt aus Grundperiodendauer und dem kleinsten der Vielfachen mindestens so lang ist wie die Umlaufzeit der Weichen; denn in diesem Fall ist gewährleistet, dass jede Steuereinrichtung erst dann wieder einen Weichenansteuerbefehl erzeugt, wenn die jeweils zuvor mit einem Weichenansteuerbefehl beaufschlagte und damit aktivierte Weiche vollständig umgelaufen ist. Wird pro Umschalt-Zeitschlitz von jeder Steuereinrichtung stets nur für eine einzige Weiche ein Weichenansteuerbefehl erzeugt, so wird pro Steuereinrichtung also zu jedem Zeitpunkt ausschließlich eine einzige Weiche betrieben.

Für den Fall, dass mindestens eine der Steuereinrichtungen mit mindestens einer elektrisch ortsbedienten Weiche in Verbindung steht, wird es als vorteilhaft angesehen, wenn diese Steuereinrichtung derart ausgebildet ist, dass sie bei Vorliegen eines durch örtliche Bedienung dieser Weiche erzeugten Umstellbefehls diese Weiche mit höherer Priorität ansteuert als die übrigen ihr zugeordneten Weichen; denn so lässt sich sicher vermeiden, dass elektrisch ortsbediente Weichen verspätet umgeschaltet werden. Ein verspätetes Umschalten könnte nämlich zu Betriebsbehinderungen oder Unfällen führen, wenn nämlich die Weiche deshalb zu spät oder gar nicht mehr umschaltet, weil das Schienenfahrzeug, für das das Umschalten angefordert wurde, bereits in den Weichenbereich hineingefahren ist.

Der Erfindung liegt darüber hinaus die Aufgabe zugrunde, ein Verfahren zum Ansteuern von Weichen anzugeben, mit der sich trotz hoher Flexibilität bei der Weichenansteuerung eine Überlastung der die Weichenumschaltspannung bereitstellenden Stromversorgungseinrichtung zuverlässig vermeiden läßt, da dies sicherheitsrelevant ist.

Diese Aufgabe wird gelöst mit einem Verfahren zum Ansteuern von Weichen eines Gleisbereichs, bei dem mit einer Stromversorgungseinrichtung Weichenumschaltspannung bereitgestellt wird und das Ansteuern der Weichen mit zwei voneinander unabhängig arbeitenden, mit der Stromversorgungseinrichtung verbundenen Steuereinrichtungen vorgenommen wird, wobei bei dem Verfahren jede der Steuereinrichtungen zum Erzeugen von Weichenansteuerbefehlen ausschließlich in einem jeweils eigenen, von dem der übrigen Steuereinrichtungen sich unterscheidenden Umschalt-Zeittakt herangezogen wird.

Die Vorteile des erfindungsgemäßen Verfahrens entsprechen denjenigen der erfindungsgemäßen Einrichtung. Vorteilhafte Ausgestaltungen des erfindungsgemäßen Verfahrens sind in Unteransprüchen zum Anspruch 8 angegeben. Deren vorteilhafte Wirkungen entsprechen denjenigen der Weiterbildungen der erfindungsgemäßen Einrichtung.

Zur Erläuterung der Erfindung zeigt
Figur 1 ein Ausführungsbeispiel für eine erfindungsgemäße Einrichtung mit zwei Steuereinrichtungen und
Figur 2 Zeitdiagramme, die angegeben, in welchem Umschalt-Zeittakt die beiden Steuereinrichtungen gemäß Figur 1 jeweils arbeiten.

Mit der erfindungsgemäßen Einrichtung gemäß Figur 1 lässt sich auch das erfindungsgemäße Verfahren durchführen.

Die Figur 1 zeigt eine Weichenumschaltspannung Uw und Weichenumschaltstrom Iw bereitstellende Stromversorgungseinrichtung 5, der an einem Ausgang A5 ein Eingang E10 einer ersten Steuereinrichtung 10 sowie ein Eingang E15 einer zweiten Steuereinrichtung 15 nachgeordnet ist. Die erste Steuereinrichtung 10 ist mit ihrem einen Ausgang A10A mit einem Eingang E20 einer ersten Weiche 20 verbunden; dieser Eingang E20 dient als Anschluss für den Antriebsmotor der ersten Weiche 20.

An einen weiteren Ausgang A10B der ersten Steuereinrichtung 10 ist ein Eingang E24 einer zweiten Weiche 24 angeschlossen; dieser Eingang E24 dient dabei als Anschluss für den Antriebsmotor der zweiten Weiche 24.

Die zweite Steuereinrichtung 15 weist einen Ausgang A15A auf, der mit dem Eingang E25 einer dritten Weiche 25 in Verbindung steht. Mit einem zweiten Ausgang A15B ist die zweite Steuereinrichtung 15 mit einem Eingang E30 einer vierten Weiche 30 verbunden; die Eingänge E25 und E30 dienen dabei jeweils als Anschluss für den Antriebsmotor der dritten bzw. vierten Weiche 25 bzw. 30.

Die Einrichtung gemäß der Figur wird wie folgt betrieben. Die zwei Steuereinrichtungen 10 und 15 arbeiten unabhängig voneinander, so dass die erste Steuereinrichtung 10 beispielsweise für den Ablaufbetrieb eines Ablaufberges und die zweite Steuereinrichtung 15 für das Stellen von Rangierstraßen oder das Stellen elektrisch ortsbedienter Weichen speziell ausgestaltet sein kann. Dabei ist die erste Steuereinrichtung 10 aufgrund ihrer Verbindung zur ersten und zweiten Weiche 20 und 24 in der Lage, diese durch Durchschalten der Weichenumschaltspannung Uw der Stromversorgungseinrichtung 5 umzustellen; die zweite Steuereinrichtung 15 kann ausschließlich auf die dritte und die vierte Weiche 25 und 30 zugreifen und diese umstellen, indem sie sie mit der Weichenumschaltspannung Uw der Stromversorgungseinrichtung 5 beaufschlagt.

Bei der Einrichtung gemäß der Figur 1 ist die vierte Weiche 30 eine elektrisch ortsbediente Weiche. Unter dem Begriff "elektrisch ortsbediente Weiche" wird dabei eine Weiche verstanden, bei der Schienenfahrzeugführer durch eine Betätigung eines Schlagtasters der Weiche einen Umstellbefehl erzeugen können. Wird ein solcher Umstellbefehl mit einem in der Figur 1 nicht dargestellten Schlagtaster durch einen Schienenfahrzeugführer erzeugt, so gelangt dieser Umstellbefehl über eine in der Figur 1 nicht dargestellte Steuerleitung zu der zweiten Steuereinrichtung 15. Um zu gewährleisten, dass der Umstellbefehl möglich schnell in die Realität umgesetzt wird, ist die zweite Steuereinrichtung 15 derart ausgestaltet, dass sie bei Vorliegen eines solchen Umstellbefehls die vierte Weiche 30 bevorzugt behandelt; d .h dass sie für die vierte Weiche 30 in ihrem jeweils nächsten Umschalt-Zeitschlitz einen Weichenansteuerbefehl erzeugt und das ggf. für diesen nächsten Zeitschlitz vorgesehene Umschalten einer anderen Weiche, also konkret der dritten Weiche 25, zeitlich verschiebt. Konkret ist also die zweite Steuereinrichtung 15 derart ausgestaltet, dass sie die vierte Weiche 30 mit höherer Priorität behandelt, da es sich um eine elektrisch ortsbediente Weiche handelt. In entsprechender Weise kann auch die erste Steuereinrichtung ausgebildet sein, wenn beispielsweise die erste Weiche 20 eine elektrisch ortsbediente Weiche sein sollte.

Da die beiden Steuereinrichtungen 10 und 15 unabhängig voneinander arbeiten, kann es nun vorkommen, dass beide Steuereinrichtungen genau gleichzeitig Weichenansteuerbefehle erzeugen. Dies führt dann dazu, dass die Stromversorgungseinrichtung 5 einen sehr hohen Weichenumschaltstrom Iw zum Umschalten der Weichen liefern muss, da beim Anlaufen der Weichenantriebsmotoren besonders hohe Anlaufströme erforderlich sind. Werden zu kurz hintereinander gleichzeitig Weichenansteuerbefehle erzeugt, so kann dies zu einer Überlastung der Stromversorgungseinrichtung 5 führen. Um dies zu verhindern, sind die beiden Steuereinrichtungen 10 und 15 derart ausgestaltet, dass jede von ihnen stets nur einen einzigen Weichenansteuerbefehl pro Umschalt-Zeitschlitz erzeugt und dabei entsprechend einem eigenen Umschalt-Zeittakt arbeitet, wobei sich die beiden Umschalt-Zeittakte der beiden Steuereinrichtungen 10 und 15 voneinander unterscheiden. Dies ist genauer im Zusammenhang mit der Figur 2 erläutert.

Die Figur 2 zeigt ein Diagramm A und ein Diagramm B. Das Diagramm A gibt an, zu welchen Zeiten die erste Steuereinrichtung 10 für ihre zugeordneten Weichen 20 und 24 Weichenansteuerbefehle erzeugen kann, und das Diagramm B zeigt, in welchen Zeitschlitzen die zweite Steuereinrichtung 15 die ihr zugeordneten Weichen 25 und 30 umschalten darf. Diese Zeitschlitze -nachfolgend Umschalt-Zeitschlitze genannt - sind in den Diagrammen jeweils schwarz dargestellt. Wie sich den beiden Diagrammen A und B entnehmen lässt, arbeiten die beiden Steuereinrichtungen 10 und 15 entsprechend einem vorgegebenen Grundtakt, der beispielsweise einer Grundperiodendauer Tg von mindestens 50 ms entsprechen kann.

Der Umschalt-Zeittakt fA der ersten Steuereinrichtung 10 ist dabei so gewählt, dass seine Periodendauer TA einem Vielfachen, nämlich dem p1-fachen (p1=3), dieser Grundperiodendauer Tg entspricht (Diagramm A).$\text{TA = p1 * Tg}$ wobei p1 eine Primzahl ist und gleich 3 ist.

Dies bedeutet, dass die erste Steuereinrichtung 10 ausschließlich in jedem dritten Zeitschlitz Weichenansteuerbefehle erzeugt.

Entsprechendes gilt für die zweite Steuereinrichtung 15, die - wie das Diagramm B zeigt - ausschließlich in jedem fünften Zeitschlitz Weichenansteuerbefehleerzeugen darf. Der Umschalt-Zeittakt fB der zweiten Steuereinrichtung 15 ist also so gewählt, dass seine Periodendauer TB einem 5-fachen der Grundperiodendauer TB entspricht:$\text{TB = p2 * Tg}$ wobei p2 eine Primzahl ist und gleich 5 ist.

Zu einem gleichzeitigen Erzeugen von Weichenansteuerbefehlen durch die beiden Steuereinrichtungen 10 und 15 kann es daher nur ausschließlich in jedem Q-ten Zeitschlitz kommen; der Wert für Q ergibt sich dabei durch Multiplikation der beiden Vielfachen p1 und p2, da p1 und p2 Primzahlen sind:$\text{Q = p1 * p2 = 3 * 5 = 15}$

Die beiden Steuereinrichtungen 10 und 15 der Einrichtung gemäß der Figur 1 können beispielsweise als programmierte DV-Anlagen ausgebildet sein, deren Umschalt-Zeittakt mit einer internen Clock bzw. mit einem internen Prozessortakt erzeugt wird. Bei der Erläuterung der erfindungsgemäßen Einrichtung und dem erfindungsgemäßen Verfahren wurde beispielhaft davon ausgegangen, dass die beiden Steuereinrichtungen 10 und 15 einen synchronisierten Grundtakt aufweisen; da jedoch die beiden Steuereinrichtungen 10 und 15 unabhängig voneinander arbeiten, ist in der Praxis natürlich davon auszugehen, dass die beiden Grundtakte der beiden Steuereinrichtungen 10 und 15 zeitlich auseinanderlaufen, so dass ein genau gleichzeitiges Einschalten von Weichen durch die beiden Steuereinrichtungen 10 und 15 relativ unwahrscheinlich ist. Das erfindungsgemäße Verfahren und die erfindungsgemäße Einrichtung funktionieren jedoch auch dann, wenn im schlechtesten Falle ("worst case") die beiden Steuereinrichtungen tatsächlich doch im selben Takt arbeiten sollten. Bei der Erläuterung der Erfindung wurden als Vielfache des Grundtaktes Primzahlen gewählt. Die Einrichtung gemäß Figur 1 arbeitet auch dann zuverlässig, wenn das jeweilige Vielfache nicht eine Primzahl als solche ist, sondern mit einer Primzahl gebildet ist; so könnte das Vielfache der ersten Steuereinrichtung beispielsweise mit den Primzahlen 2 und 5 gebildet sein und 10 betragen, und das Vielfache der zweiten Steuereinrichtung könnte beispielsweise mit den Primzahlen 3 und 7 gebildet sein und 21 betragen.

Da die Periodendauer beim obigen Ausführungsbeispiel nur 50 ms beträgt, kommt es bei sehr kleinen Vielfachen p1 und p2 dazu, dass die Steuereinrichtungen 10 und 15 jeweils bereits einen neuen Weichenansteuerbefehl erzeugen, obwohl der jeweils vorangegangene Weichenansteuerbefehl noch nicht vollständig abgearbeitet ist; denn die Umlaufzeit Tu von Weichen beträgt ca. 2 Sekunden und ist damit deutlich länger als der zeitliche Abstand (100 ms bzw. 200 ms, vgl. Figur 2)zwischen den Umschalt-Zeitschlitzen.

Nachfolgend soll nun am Beispiel des Umschalt-Zeittakts fB der zweiten Steuereinrichtung 15 gezeigt werden, wie sich die Anzahl N der zeitversetzt und somit zumindest teilweise gleichzeitig umschaltenden Weichen errechnet:$\text{N = Tu / (p2 * Tg) = 2s / (5*50 ms) = 8}$

Soll sichergestellt werden, dass durch die zweite Steuereinrichtung 15 stets auschließlich eine einzige Weiche umgestellt wird, so muss also p2 mindestens betragen:$\text{p2 ≥ p2min = Tu / Tg = 40}$

Soll sichergestellt werden, dass durch die zweite Steuereinrichtung 15 stets höchstens n Weichen gleichzeitig im Umlauf sind, ergibt sich der allgemeine Zusammenhang:$\text{p2 ≥ p2min = Tu / (n * Tg)}$

## Patentansprüche

1. Einrichtung zum Ansteuern von Weichen (20, 24, 25, 30) eines Gleisbereichs mit einer Stromversorgungseinrichtung (5) zum Bereitstellen von Weichenumschaltspannung (Uw) und mit mindestens zwei mit der Stromversorgungseinrichtung (5) verbundenen, voneinander unabhängigen Steuereinrichtungen (10, 15), die zum Ansteuern der Weichen (20, 24, 25, 30) diese mit der Weichenumschaltspannung (Uw) der Stromversorgungseinrichtung (5) beaufschlagen,
- wobei die mindestens zwei Steuereinrichtungen (10, 15) derart ausgestaltet sind, dass jede von ihnen Weichenansteuerbefehle ausschließlich in einem eigenen, von dem der übrigen Steuereinrichtungen sich unterscheidenden Umschalt-Zeittakt erzeugt.

2. Einrichtung nach Anspruch 1,
**dadurch gekennzeichnet, dass**
- die Umschalt-Zeittakte der Steuereinrichtungen (10, 15) derart gewählt sind, dass ihre Periodendauer jeweils einem Vielfachen einer für die Einrichtung vorgegebenen Grundperiodendauer entspricht, und
- die Vielfachen mit Primzahlen gebildet sind.

3. Einrichtung nach Anspruch 2,
**dadurch gekennzeichnet, dass**
- die Vielfachen als solche Primzahlen sind.

4. Einrichtung nach Anspruch 3,
**dadurch gekennzeichnet, dass**
- die Vielfachen im Falle zweier Steuereinrichtungen (10, 15) die Primzahlen 2 und 5 oder 3 und 7 sind.

5. Einrichtung nach einem der vorangehenden Ansprüche,
**dadurch gekennzeichnet, dass**
- die Grundperiodendauer (Tg) mindestens so lang ist wie die Zeitkonstante des abklingenden Anlaufstromes der Weichenantriebe der Weichen (20, 24, 25, 30).

6. Einrichtung nach einem der vorangehenden Ansprüche 1 bis 4,
**dadurch gekennzeichnet, dass**
- die Grundperiodendauer (Tg) mindestens so lang ist wie die Umlaufzeit (Tu) der Weichen (20, 24, 25, 30).

7. Einrichtung nach einem der vorangehenden Ansprüche 1 bis 4,
**dadurch gekennzeichnet, dass**
- das Produkt aus Grundperiodendauer (Tg) und dem kleinsten der Vielfachen (p1) mindestens so lang ist wie die Umlaufzeit (Tu) der Weichen (20, 24, 25, 30).

8. Einrichtung nach einem der vorangehenden Ansprüche,
**dadurch gekennzeichnet,**
- **dass** mindestens eine der Steuereinrichtungen (15) mit mindestens einer elektrisch ortsbedienten Weiche (30) in Verbindung steht und
- **dass** diese Steuereinrichtung (15) darüber hinaus derart ausgebildet ist, dass sie bei Vorliegen eines durch örtliche Bedienung dieser Weiche erzeugten Umstellbefehls diese Weiche mit höherer Priorität ansteuert als die übrigen ihr zugeordneten Weichen (25).

9. Verfahren zum Ansteuern von Weichen (20, 24, 25, 30) eines Gleisbereichs, bei dem
- mit einer Stromversorgungseinrichtung (5) Weichenumschaltspannung (Uw) bereitgestellt wird und
- das Ansteuern der Weichen (20, 24, 25, 30) mit zwei voneinander unabhängig arbeitenden, mit der Stromversorgungseinrichtung (5) verbundenen Steuereinrichtungen (10, 15) vorgenommen wird, wobei bei dem Verfahren
- jede der Steuereinrichtungen (10, 15) zum Erzeugen von Weichenansteuerbefehlen ausschließlich in einem jeweils eigenen, von dem der übrigen Steuereinrichtungen sich unterscheidenden Umschalt-Zeittakt herangezogen wird.

10. Verfahren nach Anspruch 9,
**dadurch gekennzeichnet, dass**
- die Umschalt-Zeittakte der Steuereinrichtungen (10, 15) derart gewählt werden, dass ihre Periodendauer jeweils einem Vielfachen einer für die Einrichtung vorgegebenen Grundperiodendauer entspricht, und
- die Vielfachen mit Primzahlen gebildet werden.

11. Verfahren nach Anspruch 10,
**dadurch gekennzeichnet, dass**
- als die Vielfachen Primzahlen als solche gewählt werden.

12. Verfahren nach Anspruch 11,
**dadurch gekennzeiehnet,** dass
- im Falle zweier Steuereinrichtungen als die Vielfachen die Primzahlen 2 und 5 oder 3 und 7 gewählt werden.

13. Verfahren nach einem der vorangehenden Ansprüche 10 bis 12,
**dadurch gekennzeichnet, dass**
- die Grundperiodendauer (Tg) mindestens so lang ist wie die Zeitkonstante des abklingenden Anlaufstromes der Weichenantriebe der Weichen (20, 24, 25, 30).

14. Verfahren nach einem der vorangehenden Ansprüche 10 bis 12,
**dadurch gekennzeichnet, dass**
- das Produkt aus Grundperiodendauer (Tg) und dem kleinsten der Vielfachen (p1) mindestens so lang ist wie die Umlaufzeit (Tu) der Weichen (20, 24, 25, 30).

15. Verfahren nach einem der vorangehenden Ansprüche 10 bis 12,
**dadurch gekennzeichnet, dass**
- die Grundperiodendauer (Tg) mindestens so lang ist wie die Umlaufzeit der Weichen (20, 24, 25, 30).

16. Verfahren nach einem der vorangehenden Ansprüche 9 bis 15,
**dadurch gekennzeichnet, dass**
- im Falle, dass mindestens eine der Steuereinrichtungen (15) mit mindestens einer elektrisch ortsbedienten Weiche (30) in Verbindung steht und dass ein durch örtliche Bedienung dieser Weiche (30) erzeugter Umstellbefehl vorliegt, diese Weiche (30) mit höherer Priorität angesteuert wird als die übrigen Weichen (25) dieser Steuereinrichtung (15).

## Claims

1. Device for driving points (20, 24, 25, 30) in a track area, having a power supply device (5) for provision of a points switching voltage (Uw), and having at least two mutually independent control devices (10, 15), which are connected to the power supply device (5) and apply the points switching voltage (Uw) from the power supply device (5) to the points (20, 24, 25, 30) in order to drive them,
- wherein the at least two control devices (10, 15) are designed such that each of them produces points drive commands exclusively using its own switching clock, which is not the same as that of the other control devices.

2. Device according to Claim 1,
**characterized in that**
- the switching clocks for the control devices (10, 15) are chosen such that their period duration in each case corresponds to a multiple of a basic period duration which is predetermined by the device, and
- the multiples are formed using prime numbers.

3. Device according to Claim 2,
**characterized in that**
- the multiples are prime numbers as such.

4. Device according to Claim 3,
**characterized in that**
- when there are two control devices (10, 15), the multiples are the prime numbers 2 and 5 or 3 and 7.

5. Device according to one of the preceding claims,
**characterized in that**
- the basic period duration (Tg) is at least as long as the time constant of the decaying inrush current for the points drives for the points (20, 24, 25, 30).

6. Device according to one of the preceding Claims 1 to 4,
**characterized in that**
- the basic period duration (Tg) is at least as long as the movement time (Tu) of the points (20, 24, 25, 30).

7. Device according to one of the preceding Claims 1 to 4,
**characterized in that**
- the product of the basic period duration (Tg) and the smallest of the multiples (p1) is at least as long as the movement time (Tu) of the points (20, 24, 25, 30).

8. Device according to one of the preceding claims,
**characterized in that**
- at least one of the control devices (15) is connected to at least one electrically position-dependent set of points (30), and
- **in that** the control device (15) is furthermore designed such that, when a switching command which is produced by local control of this set of points is present, it drives this set of points with a higher priority than the other points (25) associated with it.

9. Method for driving points (20, 24, 25, 30) in a track area, in which
- a power supply device (5) is used to produce a points switching voltage (Uw), and
- the points (20, 24, 25, 30) are driven by two control devices (10, 15), which operate independently of one another and are connected to the power supply device (5),
wherein, in the method,
- each of the control devices (10, 15) is used to produce points drive commands exclusively in each case using its own switching clock, which is not the same as that of the other control devices.

10. Method according to Claim 9,
**characterized in that**
- the switching clocks for the control devices (10, 15) are chosen such that their period duration in each case corresponds to a multiple of a basic period duration which is predetermined for the device, and
- the multiples are formed by prime numbers.

11. Method according to Claim 10,
**characterized in that**
- prime numbers as such are chosen as the multiples.

12. Method according to Claim 11,
**characterized in that**
- when there are two control devices, the prime numbers 2 and 5 or 3 and 7 are chosen as the multiples.

13. Method according to one of the preceding Claims 10 to 12,
**characterized in that**
- the basic period duration (Tg) is at least as long as the time constant of the decaying inrush current for the points drives for the points (20, 24, 25, 30).

14. Method according to one of the preceding Claims 10 to 12,
**characterized in that**
- the product of the basic period duration (Tg) and the smallest of the multiples (p1) is at least as long as the movement time (Tu) of the points (20, 24, 25, 30).

15. Method according to one of the preceding Claims 10 to 12,
**characterized in that**
- the basic period duration (Tg) is at least as long as the movement time of the points (20, 24, 25, 30).

16. Method according to one of the preceding Claims 9 to 15,
**characterized in that**
- in the situation in which at least one of the control devices (15) is connected to at least one electrically position-dependent set of points (30), and in which a switching command produced by local control for this set of points (30) is present, this set of points (30) is driven with a higher priority than the other points (25) controlled by this control device (15).

## Revendications

1. Dispositif de commande d'aiguilles (20, 24, 25, 30), d'un tronçon de voie, comprenant un dispositif (5) d'alimentation en courant pour mettre à disposition une tension (Uw) de commutation d'aiguille et au moins deux dispositifs (10, 15) de commande reliés au dispositif (5) d'alimentation en courant, indépendants l'un de l'autre et qui, pour commander les aiguilles (20, 24, 25, 30), les alimentent en la tension (Uw) de commutation d'aiguille du dispositif (5) d'alimentation en courant,
- les au moins deux dispositifs (10, 15) de commande étant tels que chacun d'entre eux produit des instructions de commande d'aiguille exclusivement dans une cadence de temps de commutation propre, différente de celle des autres dispositifs de commande.

2. Dispositif suivant la revendication 1,
**caractérisé en ce que**
- les cadences de temps de commutation des dispositifs (10, 15) de commande sont choisies de façon à ce que leur période corresponde respectivement à un multiple d'une période de base prévue pour le dispositif, et
- les multiples sont formés avec des nombres premiers.

3. Dispositif suivant la revendication 2,
**caractérisé en ce que**
- les multiples sont en tant que tels des nombres premiers.

4. Dispositif suivant la revendication 3,
**caractérisé en ce que**
- les multiples sont dans le cas des deux dispositifs (10, 15) de commande, les nombres premiers 2 et 5 ou 3 et 7.

5. Dispositif suivant l'une des revendications précédentes,
**caractérisé en ce que**
- la période (Tg) de base est au moins aussi longue que la constante de temps du courant de démarrage décroissant des dispositifs d'entraînement des aiguilles (20, 24, 25, 30).

6. Dispositif suivant l'une des revendications précédentes 1 à 4,
**caractérisé en ce que**
- la période (Tg) de base est au moins aussi longue que la durée (Tu) de rotation des aiguilles (20, 24, 25, 30).

7. Dispositif suivant l'une des revendications précédentes 1 à 4,
**caractérisé en ce que**
- le produit de la période (Tg) de base et du plus petit des multiples (p1) est au moins aussi long que le temps (Tu) de rotation des aiguilles (20, 24, 25, 30).

8. Dispositif suivant l'une des revendications précédentes,
**caractérisé en ce que**
- au moins l'un des dispositifs (15) de commande est en liaison avec au moins une aiguille commandée localement par voie électrique, et
- **en ce que** le dispositif (15) de commande est en outre constitué de façon à ce qu'en présence d'une instruction de changement de position produite par une commande locale de cette aiguille, cette aiguille est commandée avec une priorité plus grande que les autres aiguilles qui lui sont associées.

9. Procédé de commande d'aiguilles (20, 24, 25, 30) d'un tronçon de voie, dans lequel
- on met à disposition une tension (Uw) de commutation d'aiguille par un dispositif (5) d'alimentation en courant, et
- on effectue la commande des aiguilles (20, 24, 25, 30) par deux dispositifs (10, 15) de commande fonctionnant indépendamment l'un de l'autre et reliés au dispositif (5) d'alimentation en courant,
procédé dans lequel
- on tire parti de chacun des dispositifs (10, 15) de commande pour produire des instructions de commande d'aiguille exclusivement dans une cadence de temps de commutation propre se distinguant de celle des autres dispositifs de commande.

10. Procédé suivant la revendication 9,
**caractérisé en ce que**
- on choisit les cadences de temps de commutation des dispositifs (10, 15) de commande de façon à ce que leur période corresponde respectivement à un multiple d'une période de base prévue pour le dispositif, et
- les multiples sont formés avec des nombres entiers.

11. Procédé suivant la revendication 10,
**caractérisé en ce que**
- on choisit comme multiple des nombres entiers en tant que tels.

12. Procédé suivant la revendication 11,
**caractérisé en ce que**
- dans le cas de deux dispositifs de commande, on choisit comme multiple les nombres entiers 2 et 5 ou 3 et 7.

13. Procédé suivant l'une des revendications précédentes 10 à 12,
**caractérisé en ce que**
- la période (Tg) de base est au moins aussi longue que la constante de temps du courant de démarrage décroissant des dispositifs d'entraînement des aiguilles (20, 24, 25, 30).

14. Procédé suivant l'une des revendications précédentes 10 à 12,
**caractérisé en ce que**
- la période (Tg) de base est au moins aussi longue que la durée (Tu) de rotation des aiguilles (20, 24, 25, 30).

15. Procédé suivant l'une des revendications précédentes 10 à 12,
**caractérisé en ce que**
- le produit de la période (Tg) de base et du plus petit des multiples (p1) est au moins aussi long que le temps (Tu) de rotation des aiguilles (20, 24, 25, 30).

16. Procédé suivant l'une des revendications précédentes 9 à 15,
**caractérisé en ce que**
- dans le cas ou au moins l'un des dispositifs (15) de commande est en liaison avec au moins une aiguille commandée localement par voie électrique et où il y a une instruction de changement de position produite par cette commande locale de cette aiguille (30), cette aiguille (30) est commandée avec une priorité plus grande que les autres aiguilles (25) de ce dispositif (15) de commande.
